# EUROPÄISCHE PATENTSCHRIFT

(11) **EP 0 132 804 B1**
(45) Veröffentlichungstag und Bekanntmachung des Hinweises auf die Patenterteilung: **07.01.1987**
(21) Anmeldenummer: 84108617.6
(22) Anmeldetag: 20.07.1984
(51) Int. Cl.: H01H 33/66

(54) **Vakuumschaltröhre, insbesondere für einen Niederspannungsschütz**
Vacuum switch, particularly for a low-voltage protector
Interrupteur sous vide, en particulier pour protecteur basse tension

(30) Priorität: 29.07.1983 DE 3327390
(43) Veröffentlichungstag der Anmeldung: 13.02.1985
(73) Patentinhaber: SIEMENS AKTIENGESELLSCHAFT, 80333 München (DE)
(72) Erfinder: Bettge, Hans, Ing., D-1000 Berlin 45 (DE); Bialkowski, Günther, D-1000 Berlin 26 (DE); Hoene, Ernst-Ludwig, Dr. Dipl.-Phys., D-1000 Berlin 28 (DE)

## Beschreibung

Die vorliegende Erfindung betrifft eine Vakuumschaltröhre gemäss dem Oberbegriff des Patentanspruchs 1.

Eine derartige Vakuumschaltröhre ist aus der DE-B-1 261 219 bekannt.

Insbesondere bei Niederspannungsschützen müssen bei Betriebsspannungen von etwa 500V bis 1000V Betriebsströme bis 630A sehr häufig geschaltet werden. Schaltspielzahlen von 10 Millionen werden angestrebt. Daher werden an die Dauerwechselfestigkeit der zum vakuumdichten Verbinden des beweglichen Kontaktes mit dem Gehäuse notwendigen Faltenbälge hohe Anforderungen gestellt. Diese müssen bei gegebenem Schalthub relativ gross gehalten werden, um eine Überbelastung des Materials der Faltenbälge zu verhindern. Andererseits ist bei derartigen Schaltspielzahlen mit einem relativ hohen Anfall von abgedampftem Schaltkontaktmaterial zu rechnen, welches von dem zwischen den Kontakten liegenden Isolator ferngehalten werden muss.

Ausserdem ist es notwendig, das bewegbare Kontaktstück in der Vakuumschaltröhre axial zu führen, da seitliche Auslenkungen des Faltenbalges dessen Haltbarkeit mindern und da die Kontaktstücke zur Lösung der vorliegenden Schaltaufgabe axial fluchten müssen. Hierzu ist unter anderem ein Führungslager für den bewegbaren Kontakt erforderlich.

Die Aufgabe, die der vorliegenden Erfindung zugrunde liegt, besteht in einer möglichst kleinen und wenig aufwendigen Gestaltung einer Vakuumschaltröhre gemäss dem Oberbegriff des Patentanspruchs 1.

Diese Aufgabe wird durch die kennzeichnenden Merkmale von Patentanspruch 1 gelöst.

Ein kleiner, nur nach den Betriebsspannungen dimensionierter Isolator ist in dieser Ausführungsform möglich, da der Kriechweg für die Spannung zwischen den Schaltkontakten durch die Gestaltung der Isolierstoffkappe ganz erheblich grösser ist als die Ausdehnung des Isolators in axialer Richtung. Dieser Kriechweg, entlang dem infolge Luftfeuchtigkeit und Verschmutzung in der Praxis im Ausschaltzustand Entladungen auftreten können, ist nämlich erheblich länger als die im Vakuum erforderliche IsoIierstrecke. Dieser lange Kriechweg ist einerseits durch das enge Anliegen der Isolierstoffkappe am Isolator und andererseits durch die Anformung der Lagerbuchse für den beweglichen Kontakt an die Isolierstoffkappe gewährleistet. Gleichzeitig wird durch die Isolierstoffkappe der Faltenbalg vor äusseren Beschädigungen geschützt. Dieser braucht nur die für die Abdichtung erforderliche Wandstärke aufzuweisen, die unter 0,2mm liegt.

Der Isolator kann bei der vorgeschlagenen Vakuumschaltröhre aus Glas oder einem keramischen Werkstoff bestehen, wobei der Isolator keine besondere Oberfläche aufzuweisen braucht, da der Kriechweg durch die Isolierstoffkappe sichergestellt ist. Dadurch werden beträchtliche Kosten eingespart.

Vorteilhaft sind die Schaltkammer, der Isolator und die Isolierstoffkappe rotationssymmetrisch, auf die beiden Stirnseiten des rohrförmigen Isolators ist je ein Abschirmring aufgelötet, auf diese Abschirmringe die Schaltkammer bzw. der Federbalg aufgeschweisst oder aufgelötet, weisen beide Abschirmringe einen sich in den Innenraum des Isolators erstreckenden Ringbereich auf und verbleibt zwischen diesen Ringbereichen der beiden Abschirmringe eine für alle im Betrieb auftretenden Spannungen ausreichende Isolaₜionsstrecke: Die Lötungen sind vorzugsweise als Hartlötungen ausgeführt.

Eine einfache Methode, Temperaturschwankungen und Vibrationen aufzufangen, ist gegeben, indem die Schaltkammer einen gekrümmten Ringbereich aufweist, welcher tangential am Kontaktbolzen des festen Kontaktes anliegt und mit diesem vakuumdicht verbunden ist.

Als vakuumdichte Verbindung eignet sich hier insbesondere eine Schweissverbindung oder eine Hartlötverbindung, da hierdurch die erforderliche Temperaturbeständigkeit und die mechanische Festigkeit gewährleistet sind.

Eine mechanisch besonders gut geschützte und einfach zu montierende Ausführungsform ist gegeben, indem die Isolierstoffkappe auch die Schaltkammer einhüllt, indem an die Isolierstoffkappe ein Befestigungsflansch angeformt ist und indem die Öffnung der Isolierstoffkappe im Bereich der Schaltkammer mit Vergussmaterial gefüllt ist. Dabei verläuft der Befestigungsflansch vorteilhaft achsparallel, wenn die Vakuumschaltröhre liegend eingebaut werden soll oder senkrecht zur Rotationsachse auf der Seite des festen Kontaktes, wenn die Vakuumschaltröhre stehend eingebaut werden soll.

Die Isolierstoffkappe besteht vorteilhaft aus glasfaserverstärktem Kunststoff. Sie ist vorteilhaft mit dem Isolator stoffschlüssig verbunden. Hierzu eignet sich ein Einkleben mit einem Kleber. Die Verbindung kann auch durch Vergiessen oder durch eine mechanische Schnappverbindung hergestellt werden, wobei vorzugsweise der der Schaltkammer zugewandte Abschirmring als ein Teil der Schnappverbindung eingesetzt bzw. gestaltet wird. Alle diese Verbindungsarten ermöglichen eine Verlängerung des Kriechweges in der gewünschten Form.

Durch die beschriebene Gestaltung der Befestigungsflansche kann die Schaltröhre ohne Zusatzisolation eingebaut werden. Dies bedeutet unter anderem, dass sich die elektrischen Anschlüsse der Schaltröhren im Schaltgerät kostengünstig gestalten lassen, da ein Trennen der mechanischen Funktion (Halterung) von der elektrischen Funktion (Stromführung) ermöglicht ist.

Die Erfindung wird nun anhand von vier Figuren näher erläutert. Die Figuren zeigen verschiedene Ausführungsformen einer erfindungsgemässen Vakuumschaltröhre.
Fig.1 zeigt eine Ausführungsform mit einem zur Rotationsachse senkrecht liegenden Befestigungsflansch, die
Fig. 2 bis 4 zeigen Ausführungsformen mit achsparallelen Befestigungsflanschen.

In einer Schaltkammer 1 sind ein fester Kontakt 2 und ein bewegbarer Kontakt 3 untergebracht. Mit der Schaltkammer 1 ist ein Abschirmring 6 vakuumdicht verbunden, vorzugsweise hartgelötet oderverschweisst. Der Abschirmring 6 weist einen Ringbereich 7 auf, welcher sich in den Innenraum des durch einen Isolator 4 dargestellten Kreisringes erstreckt. Der Abschirmring 6 ist mit der Stirnseite des Isolators 4 vakuumdicht verbunden, vorzugsweise hartgelötet oder verschweisst.

Mit der gegenüberliegenden Stirnseite des lsolators 4 ist ein Abschirmring 8 vakuumdicht verbunden, weicher ebenfalls einen in den Innenraum des durch den Isolator 4 gebildeten Kreisringes ragenden Ringbereich 7 aufweist. Mit dem Abschirmring 8 ist ausserdem ein Faltenbalg 9 und dieser wiederum mit dem Bolzen 10 des beweglichen Kontaktes 3 vakuumdicht verbunden.

Eine Isolierstoffkappe 5 umschliesst den Isolator 4 eng anliegend und bildet ein Führungslager 20 zur Führung des Bolzens 10 des bewegbaren Schaltkontaktes 3.

Die Isolierstoffkappe 5 reicht über den Isolator 4 hinaus und bildet einen Befestigungsflansch 11, welcher auf der Rotationsachse 12 der Vakuumschaltröhre senkrecht steht.

Die Öffnung der Isolierstoffkappe 5 ist mit Vergussmaterial 13 gefüllt und isoliert dadurch die Schaltkammer 1, welche im Bereich des festen Kontaktes 2 einen gekrümmten Ringbereich 14 aufweist, welcher vorzugsweise tangential am Kontaktbolzen 15 des festen Kontaktes anliegt und mit diesem vakuumdicht verbunden ist. Durch diesen gekrümmten Ringbereich 14 können Längenänderungen infolge Temperaturschwankungen ausgeglichen werden. Auch Vibrationen können hierdurch aufgefangen werden. Vibrationen entstehen insbesondere durch eine seitliche Auslenkung des beweglichen Kontaktes 3 beim Schaltvorgang, beispielsweise durch die beim Schliessen des Kontaktes auftretenden Stromkräfte.

Die Anordnung des Isolators 4 ausserhalb der Schaltkammer 1 ist für eine Verkleinerung des Aussendurchmessers der Vakuumschaltröhre von erheblicher Bedeutung. Eine Einbeziehung des Isolators 4 in die Wand der Schaltkammer erfordert nämlich, wie im Stand der Technik gezeigt, eine vollständige Abdeckung des Isolators durch ein Abschirmblech, wobei dieses zu gegenpoligen Metallteilen auch in radialer Richtung die erforderlichen Isolationsabstände und zu den Kontakten denselben für eine hohe Schaltleistung erforderlichen Mindestabstand aufweisen muss, wie beim erfindungsgemässen Aufbau die Wand der Schaltkammer. Die gezeigte einfache Ausführungsform der Abschirmringe ist durch die erfindungsgemässe Anordnung erst ermöglicht, da nur so die notwendigen Isolationsstrecken eingehalten werden können, ohne dass in störendem Masse Metalldampf durch die Isolationsstrecken zwischen den Abschirmblechen auf den Isolator gelangen kann. Die bekannten Aufbauformen derartiger Schaltröhren bedingen wegen der auch dort erforderlichen, aber weniger günstig liegenden Isolationsstrecken erheblich grössere Abmessungen der Röhren.

Durch den Verguss 13 ist unter anderem auch die stoffschlüssige Verbindung zwischen der lsolierstoffkappe 5 und dem Isolator 4 hergestellt. Die Isolierstoffkappe 5 besteht vorteilhaft aus glasfaserverstärktem Kunststoff. Dabei können glasfaserverstärkte Thermoplaste oder Duroplaste eingesetzt werden, wie z.B. «Durethan BKV 30» der Firma Hoechst.

Die Figuren 2 und 3 zeigen Ausführungsformen, in denen ein Flansch 16, 17 achsparallel angeordnet ist. Eine Oberfläche 19 des Flansches 16 berührt gemäss Fig. 3 die Umfangslinie der Isolierstoffkappe 5 tangential.

In einer weiteren Ausführungsform ist ein achsparalleler Flansch 17 vorgesehen, dessen Symmetrieebene die Rotationsachse der Vakuumschaltröhre beinhaltet (Fig. 4).

In Fig. 4 sind ausserdem Kühlrippen 18 dargestellt, welche bei Bedarf an die Isolierstoffkappe 5 angeformt sein können.

## Patentansprüche

1. Vakuumschaltröhre, insbesondere für Niederspannungsschütze, welche in einer Schaltkammer (1 ) einen festen (2) und einen bewegbaren (3) Schaltkontakt mit einem Anschlussbolzen (10) enthält, wobei die Schaltkontakte (2, 3) koaxial zueinander angeordnet sind und in axialer Richtung gegeneinander bewegt werden können, welche ein aus zumindest einem hochtemperaturbeständigen Isolator (4) und Metallteilen zusammengesetztes Gehäuse, eine Einrichtung (6) zur Abschirmung des beim Schalten entstehenden Metalldampfes vom Isolator (4), ein Führungslager (20) für den bewegbaren Kontakt (3) und einen zur Vakuumabdichtung des bewegbaren Kontaktes geeigneten Faltenbalg (9) besitzt, wobei der Faltenbalg (9) ausserhalb der Schaltkammer (1) liegt, dadurch gekennzeichnet, dass die Schaltkammer (1) durch ein Metallgefäss gebildet ist, an welches sich der Isolator (4) in axialer Richtung anschliesst, dass der Isolator (4) ausserhalb der Schaltkammer (1) liegt und in axialer Richtung eine nur geringe Ausdehnung aufweist, welche zumindest zur Isolation der beiden Pole des Vakuumschalters bei den im Betrieb im Inneren der Schaltröhre zu erwartenden Spannungen ausreicht, dass die Einrichtung zur Abschirmung (6) die Schaltkammer (1) in axialer Richtung begrenzt, dass sich an die von der Schaltkammer (1 ) abgewandte Seite des Isolators (4) der Faltenbalg (9) anschliesst, dass der Isolator (4) und der Faltenbalg (9) von einer Isolierstoffkappe (5) umgeben sind, dass diese Isolierstoffkappe (5) am Isolator (4) eng anliegt und dass an diese Isolierstoffkappe (5) ein Führungslager (20) für den Anschlussbolzen (10) des bewegbaren Kontaktes (3) angeformt ist.

2. Vakuumschaltröhre nach Anspruch 1, dadurch gekennzeichnet, dass die Schaltkammer (1), der Isolator (4) und die Isolierstoffkappe (5) rotationssymmetrisch sind, dass auf die beiden Seiten des Isolators (4) je ein Abschirmring (6, 8) aufgelötet und auf diese Abschirmringe (6, 8) die Schaltkammer (1) bzw. der Faltenbalg (9) aufgeschweisst oder hartaufgelötet sind, dass beide Abschirmringe (6,8) einen sich in den Innenraum des durch den Isolator (4) dargestellten Kreisringes erstreckenden Ringbereich (7) aufweisen und dass zu und zwischen diesen Ringbereichen (7) der beiden Abschirmringe (6, 8) für alle im Betrieb auftretenden Spannungen ausreichend lange lsolierstrecken verbleiben.

3. Vakuumschaltröhre nach einem der Ansprüche 1 oder 2, dadurch gekennzeichnet, dass die Schaltkammer (1) einen gekrümmten Ringbereich (14) aufweist, welcher am Kontaktbolzen (15) des festen Kontaktes (2) anliegt und mit diesem vakuumdicht verbunden ist.

4. Vakuumschaltröhre nach einem der Ansprüche 1 bis 3, dadurch gekennzeichnet, dass die lsolierstoffkappe (5) auch die Schaltkammer (1 ) umhüllt, dass an die Isolierstoffkappe (5) ein Befestigungsflansch (11; 16; 17) angeformt ist und dass die Öffnung der lsolierstoffkappe (5) im Bereich der Schaltkammer (1) mit Vergussmaterial (13) gefüllt ist.

5. Vakuumschaltröhre nach Anspruch 4, dadurch gekennzeichnet, dass der Befestigungsflansch (16, 17) achsparallel verläuft.

6. Vakuumschaltröhre nach Anspruch 4, dadurch gekennzeichnet, dass der Befestigungsflansch (11) senkrecht zur Rotationsachse und auf der Seite des festen Kontaktes angeordnet ist.

7. Vakuumschaltröhre nach einem der Ansprüche bis 6, dadurch gekennzeichnet, dass die Isolierstoffkappe aus einem glasfaserverstärkten Kunststoff besteht.

8. Vakuumschaltröhre nach einem der Ansprü₋ che 1 bis 7, dadurch gekennzeichnet, dass die Verbindung zwischen der Isolierstoffkappe (5) und dem Isolator (4) stoffschlüssig gestaltet ist.

9. Vakuumschaltröhre nach einem der Ansprüche 1 bis 7,dadurch gekennzeichnet, dass die Verbindung zwischen der Isolierstoffkappe (5) und dem lsolator (4) durch eine Schnappeinrichtung an dem die Schaltkammer (1) begrenzenden Abschirmring (6) gewährleistet ist.

10. Vakuumschalₜröhre nach einem der Ansprüche 1 bis 9, dadurch gekennzeichnet, dass an die Isolierstoffkappe Kühlrippen (18) angeförmt sind.

## Claims

1. A vacuum switching tube, in particular for low voltage protection, which possesses a station - ary (2) and a movable (3) switching contact having a connecting bolt (10) in a switching chamber (1), where the switching contacts (2, 3) are coaxially arranged and can be moved against one another in the axial direction, the tube possessing a housing which consists of at least one insulator (4) resistant to high temperature, and metal components, a device (6) for screening the metal vapour produced during switching from the insulator (4), a guide bearing (20) for the movable contact (3) and a bellows (9) which is suitable for the vacuum sealing of the movable contact, wherein the bellows (9) is arranged outside the switching chamber, characterised in that the switching chamber (1) is formed by a metal vessel, which is followed by the insulator (4) in the axial direction, that the insulator (4) is arranged outside the switching chamber (1) and in the axial direction only has a small dimension which at least suffices for the insulation of the two poles of the vacuum switch in the case of the voltages to beexpec- ted inside the switching tube during operation, that the device (6) for screening defines the switching chamber (1) in the axial direction, that the bellows (9) is connected to the side of the insulator (4) which faces away from switching chamber (1), that the insulator (4) and the bellows (9) are surrounded by an insulating cap (5), that said insulating cap (5) closely rests on the insulator (4) and that a guide bearing (20) for the connecting bolt (10) of the movable contact (3) is attached to said insulating cap (5).

2. A vacuum switching tube as claimed in Claim 1, characterised in that the switching chamber (1 ), the insulator (4) and the insulating cap (5) are axisymmetrical, that a respective screening ring (6; 8) is respectively soldered to both sides of the insulators (4), and the switching chamber (1) and the bellows (9) are welded or hard-soldered to said screening rings (6, 8), that both screening rings (6, 8) have an annular region (7) which extends into the inside of the circular ring which is defined by the insulator (4), and that insulating paths which are sufficiently long for all voltages occurring during operation remain between said annular regions (7) of the two screening rings (6,8).

3. A vacuum switching tube as claimed in one of Claims 1 or 2, characterised in that the switching chamber (1) has an arched annular region (14) which rests upon the contact bolt (15) of the stationary contact (2) and is connected thereto so as to be vacuum-tight.

4. A vacuum switching tube as claimed in one of Claims 1 to 3, characterised in that the insulating cap (5) likewise surrounds the switching chamber (1), that a fastening flange (11; 16; 17) is attached to the insulating cap (5), and that the opening of the insulating cap (5) is filled with grout (13) in the region of the switching chamber (1).

5. A vacuum switching tube as claimed in Claim 4, characterised in that the fastening flange (16, 17) extends so as to be paraxial.

6. A vacuum switching tube as claimed in Claim 4, characterised in that the fastening flange (11) is arranged at right angles to the axis of rotation and arranged on the side of the stationary contact.

7. A vacuum switching tube as claimed in one of Claims 1 to 6, characterised in that the insulat₋ ing cap consists of a synthetic material which is reinforced with glass-fibre.

8. A vacuum switching tube as claimed in one of Claims 1 to 7, characterised in that the connection between the insulating cap (5) and the insulator (4) is material-locking.

9. A vacuum switching tube as claimed in one of Claims 1 to 7, characterised in that the connection between the insulating cap (5) and the insulator (4) is ensured by a snap device on the screening ring (6) which borders on the switching chamber (1).

10. A vacuum switch as claimed in one of Claims 1 to 9, characterised in that cooling ribs (18) are attached to the insulating cap.

## Revendications

1. Tube de commutation sous vide, en particulier pour contacteurs-disjoncteurs à basse tension, qui contient, dans une chambre de coupure (1 ), un contact de coupure fixe (2) et un contact de coupure mobile (3) avec une tige de raccordement (10), les contacts (2, 3) étant disposés coaxiale- ment et étant déplaçables l'un par rapport à l'autre en direction axiale, tube qui possède une enveloppe composée d'au moins un isolateur (4) résistant aux températures élevées et de pièces métalliques, un dispositif (6) destiné à former un écran pour protéger l'isolateur (4) contre la vapeur métallique produite à la commutation, un palier- guide (20) pour le contact mobile (3) et un soufflet (9) convenant pour assurer l'étanchéité au vide du contact mobile, le soufflet (9) étant situé en dehors de la chambre de coupure (1 ), caractérisé en ce que la chambre de coupure (1 ) est formée par un récipient métallique, auquel l'isolateur (4) se raccorde en direction axiale, que l'isolateur (4) est situé en dehors de la chambre de coupure (1 ) et ne possède qu'une faible extension axiale, qui suffit au moins pour l'isolement des deux pôles de l'interrupteur à vide avec les tensions à prévoir en service à l'intérieur du tube, que le dispositif formant écran (6) délimite la chambre de coupure (1 ) en direction axiale, que le soufflet (9) se raccorde au côté de l'isolateur (4) qui est éloigné de la chambre de coupure (1 ), que l'isolateur (4) et le soufflet (9) sont entourés par un capot en matériau isolant (5), que ce capot isolant (5) s'applique intimement contre l'isolateur (4) et qu'un palier- guide (20) pour la tige de raccordement (10) du contact mobile (3) est formé sur ce capot isolant (5).

2. Tube selon la revendication 1, caractérisé en ce que la chambre de coupure (1), l'isolateur (4) et le capot isolant (5) sont à symétrie de révolution, qu'un anneau-écran (6, 8) est brasé sur chacun des deux côtés de l'isolateur (4) et que la chambre de coupure (1 ) respectivement le soufflet (9) sont soudés ou brasés par un brasage fort sur ces anneaux-écrans (6, 8), que les deux anneaux-écrans (6,8) présentent une zone annulaire (7) dans l'espace intérieur de la couronne formée par l'isolateur (4) et que des distances d'isolement suffisamment longues, pour toutes les tensions se produisant en service, subsistent jusqu'à et entre ces zones annulaires (7) des deux anneaux-écrans (6, 8).

3. Tube selon la revendication 1 ou 2, caractérisé en ce que la chambre de coupure (1 ) présente une zone annulaire courbe (14) qui est appliquée contre la tige (15) du contact fixe (2) et est reliée à cette tige de manière étanche au vide.

4. Tube selon une des revendications 1 à 3, caractérisé en ce que le capot isolant (5) enveloppe également la chambre de coupure (1), qu'une bride de fixation (11; 16; 17) est formée sur le capot (5) et que l'ouverture du capot (5) dans la zone de la chambre de coupure (1 ) est remplie de matériau de scellement (13).

5. Tube selon la revendication 4, caractérisé en ce que la bride de fixation (16, 17) est parallèle à l'axe.

6. Tube selon la revendication 4, caractérisé en ce que la bride de fixation (11 ) est disposée perpendiculaire à l'axe de révolution et du côté du contact fixe.

7. Tube selon une des revendications 1 à 6, caractérisé en ce que le capot isolant est en matière synthétique armée de fibre de verre.

8. Tube selon une des revendications 1 à 7, caractérisé en ce que la liaison entre le capot isolant (5) et l'isolateur (4) est réalisée par une matière intermédiaire.

9. Tube selon une des revendications 1 à 7, caractérisé en ce que la liaison entre le capot isolant (5) et l'isolateur (4) est assurée par un dispositif à encliquetage sur l'anneau-écran (6) délimitant la chambre de coupure (1).

10. Tube selon une des revendications 1 à 9, caractérisé en ce que des ailettes de refroidissement (18) sont formées sur le capot isolant.
